# EUROPÄISCHE PATENTANMELDUNG

(11) **EP 4 094 649 A1**
(43) Veröffentlichungstag der Anmeldung: **30.11.2022**
(21) Anmeldenummer: 21210969.8
(22) Anmeldetag: 29.11.2021
(51) Int. Cl.: A47K 5/08

(54) **SPENDERVORRICHTUNG FÜR STÜCKE EINER WASCHAKTIVEN SUBSTANZ, SPENDERVORRICHTUNGS-SET, SPENDEVERFAHREN UND STÜCK EINER WASCHAKTIVEN SUBSTANZ**

(30) Priorität: 28.05.2021 DE 102021113828; 28.05.2021 DE 202021102925 U
(71) Anmelder: turn of beauty GmbH, 83236 Übersee (DE)
(72) Erfinder: GEIßEL, Katharina, 83236 Übersee (DE)
(74) Vertreter: Grosse Schumacher Knauer von Hirschhausen

(57) **Zusammenfassung**

Die Erfindung betrifft eine Spendervorrichtung (50) zum kontrollierbaren Spenden von vereinzelten, kugelförmigen oder kugelähnlichen, festen oder wachsweichen in die Spendervorrichtung (50) einfüllbaren Stücken einer waschaktiven Substanz an einen Anwender. Jedes der Stücke der waschaktiven Substanz weist eine StückGröße auf, so dass das Stück der waschaktiven Substanz für genau einen Waschvorgang, insbesondere des Körpers oder eines Körperteils des Anwenders, geeignet ist. Die Spendervorrichtung (50) umfasst ein mehrteiliges, an einer Wand oder auf einem Untergrund befestigbares, einen runden Gehäusequerschnitt aufweisenden Gehäuse (51). Das Gehäuse (51) ist mehrteilig gebildet und umfasst ein Gehäuse-Körper (52), einen in dem Gehäuse-Körper (52) lösbar einsetzbaren und in dem Gehäuse-Körper (52) drehbar gelagerten Gehäuse-Einsatz (53) und eine auf dem Gehäuse-Körper (52) und/oder auf dem Gehäuse-Einsatz (53) anordbaren GehäuseAbdeckung (54). Der Gehäuse-Einsatz (53) weist umfangseitig mehrere Einsatz-Fächer (60) auf. Zwei benachbarte Einsatz-Fächer (60) sind durch eine Trennwand voneinander getrennt. Jedes Einsatz-Fach (60) weist in radialer Richtung innenseitig eine Einlass-Öffnung (61) auf, durch die genau ein Stück der waschaktiven Substanz durch Drehen des Gehäuse-Einsatzes (53) um einen Magazin-Winkel (α) und schwerkraftbedingt in das Einsatz-Fach (60) hineingelangt. In radialer Richtung außenseitig ist eine Auslass-Öffnung (62) vorgesehen, durch die genau ein Seifenstück durch Drehen des Gehäuse-Einsatzes (53) um einen Magazin-Winkel (α) und schwerkraftbedingt aus dem Einsatz-Fach (60) herausgelangt. Der Gehäuse-Körper (52) ist hohlzylinderartig gebildet mit einer kreisrunden oder nahezu kreisrunden Wandfläche (55) und einem an den Umfang der kreisrunden Wandfläche (55) angrenzenden ringartigen Gehäuse-Mantel (57), wobei in dem ringartigen Gehäuse-Mantel (57) eine Spender-Öffnung (58) vorgesehen ist, durch die durch Drehen des Gehäuse-Einsatzes (53) um den Magazin-Winkel (α) genau ein Stück der waschaktiven Substanz aus der Spendervorrichtung (50) herausgelangt. Auf der Wandfläche (55) innenseitig ist ein ringsegmentartiges Abdichtmittel (59) in radialer Richtung von dem Bereich des Gehäuse-Mantels (57) beabstandet, in dem die Spender-Öffnung (58) angeordnet ist, wobei mit dem Abdichtmittel (59) zumindest dasjenige Einsatz-Fach (60) zur Gehäuse-Innenseite hin abdichtbar ist, aus welchem ein Stück der waschaktiven Substanz die Spendervorrichtung (50) durch Drehen des Gehäuse-Einsatzes (53) verlässt.

## Beschreibung

### GEBIET DER ERFINDUNG

Die Erfindung betrifft eine Spendervorrichtung nach dem Oberbegriff des Anspruchs 1. Die Spendervorrichtung dient demnach zum kontrollierbaren Spenden von vereinzelten kugelförmigen oder kugelähnlichen, etwa sphäroiden oder (rotations-)ellipsoiden, festen oder wachsweichen, in die Spendervorrichtung einfüllbaren Stücken einer waschaktiven Substanz, wobei die Stücke der waschaktiven Substanz an einen Anwender spendbar sind. Jedes dieser Stücke der waschaktiven Substanz weist eine Stück-Größe auf, so dass das Stück der waschaktiven Substanz für genau einen Waschvorgang, insbesondere des Körpers oder eines Körperteils des Anwenders, geeignet ist. Die Spendervorrichtung umfasst ein mehrteiliges, an einer Wand oder auf einem Untergrund befestigbares, einen runden Gehäusequerschnitt aufweisendes Gehäuse. Das Gehäuse ist mehrteilig gebildet und es umfasst einen Gehäuse-Körper, einen in dem Gehäuse-Körper lösbar einsetzbaren und in dem Gehäuse-Körper drehbar gelagerten Gehäuse-Einsatz und eine auf dem Gehäuse-Körper und/oder auf dem Gehäuse-Einsatz anordbare Gehäuse-Abdeckung. Die Gehäuse-Abdeckung bildet einen Deckel und der Einsatz begrenzt das innere Spender-Volumen respektive den Dosierraum. Der Gehäuse-Körper kann an einer Wand oder an einer Wandfliese befestigbar sein oder auf einem beliebigen Untergrund, etwa auf einem Waschtisch oder einem Badewannenrand. Im Folgenden wird die Erfindung stets anhand von Stücken an waschaktiver Substanz erläutert, es können aber auch andere kugelförmige oder kugelähnliche Hygieneartikel-Stücke wie etwa kugelförmige Waschmittel-Tabs oder kugelförmige Spülmittel-Tabs, oder ein festes oder nahezu festes Detergens vorgesehen sein.

Die Erfindung betrifft ferner ein Verfahren nach dem Oberbegriff des Anspruchs 13. Das Verfahren dient zum Dosieren respektive Spenden eines kugelförmigen oder kugelähnlichen, festen oder wachsweichen, Stücks einer waschaktiven Substanz.

Die Erfindung betrifft ferner ein kugelförmiges oder kugelähnliches, festes oder wachsweiches, Stück einer waschaktiven Substanz nach dem Oberbegriff des Anspruchs 14. Das Stück der waschaktiven Substanz dient demnach zum Waschen oder Spülen, insbesondere für die Körperpflege oder für eine Körperteilpflege eines Anwenders. Das Stück der waschaktiven Substanz ist für eine hierin beschriebene Spendervorrichtung geeignet oder für ein hierin beschriebenes Spende-Verfahren. Das kugelförmige oder kugelähnliche, feste oder wachsweiche Stück der waschaktiven Substanz ist dabei für genau einen Wasch- oder Spülvorgang vorgesehen.

Die Erfindung betrifft auch eine Verwendung eines Stücks einer waschaktiven Substanz nach Anspruch 16, wobei das Stück der waschaktiven Substanz kugelförmig oder kugelähnlich und fest oder wachsweich gebildet ist.

Die Erfindung betrifft ferner ein Gebinde aus Stücken einer waschaktiven Substanz nach dem Oberbegriff des Anspruchs 17 sowie ein Spender-Set nach dem Oberbegriff des Anspruchs 18.

Schließlich betrifft die Erfindung eine Dosiervorrichtung nach Anspruch 19.

### TECHNOLOGISCHER HINTERGRUND

Bei der Körperpflege oder bei Hygiene- oder Reinigungsmaßnahmen werden zunehmend Spende-Vorrichtungen oder Dosierhilfen verwendet. Dies ist nicht nur komfortabel, es ist auch hygienischer, da ein Seifen- oder Waschmittelvorrat in dem Spender, welcher am Waschtisch oder in der Dusche bereitgestellt wird, in dem Spender nicht verunreinigt werden kann. Dies ist bei dem klassischen Seifenstück, der für eine Vielzahl von Waschvorgängen vorgesehen ist, nicht der Fall. Es ist zunehmend nachvollziehbar, dass sich bei vielen Anwendern dann Vorbehalte bei der Nutzung des Seifenstücks einstellen, wenn das Seifenstück zuvor von (mehreren) anderen, womöglich fremden, Anwendern benutzt wurde. Bei dem Verwenden von Seifen-Spendern bleiben diese Vorbehalte aus.

Die meisten Seifen-Spender enthalten Flüssigseifen. Nachteilig an diesem Spender-Konzept ist, dass die Flüssigseife nicht restlos aus dem Spender-Behälter entnommen werden kann, und dass die Nachfüllung der Seife aus ökologischer Sicht problematisch ist, da die Nachfüllpackungen aus Kunststoff gebildet sein müssen und nicht nachhaltig entsorgt werden können.

Aus der DE 10 2020 119 819 A1 ist ein Seifen-Spender bekannt, der feste Seife spendet. Ein Nachteil dieser Vorrichtung ist darin zu sehen, dass etwa beim Duschen Wasserdampf entsteht, der durch die Auslässe in die Vorrichtung eindringen kann; dadurch kann Seife aufgeweicht und unbrauchbar werden. Eine restlose Verwertung der Seife ist nicht vorgesehen. Die Handhabung dieses Spenders ist vergleichsweise aufwändig.

### DARSTELLUNG DER ERFINDUNG

Der vorliegenden Erfindung liegt die Aufgabe zugrunde, die vorgenannten Nachteile zu beseitigen und die Handhabung von nicht-flüssigen Waschmitteln und das Bedienen von Vorrichtungen zum Spenden/Dosieren solcher nicht-flüssiger Waschmittel zu verbessern. Diese Aufgabe wird durch eine Spendervorrichtung nach Anspruch 1 gelöst. Weitere Ausgestaltungen der Erfindung sind Gegenstand der Unteransprüche und der Nebenansprüche. Bei der eingangs beschriebenen Spendervorrichtung ist demnach vorgesehen, dass der Gehäuse-Einsatz umfangseitig mehrere Einsatz-Fächer aufweist. Die Einsatz-Fächer bilden ein drehbares Magazin. Zwei benachbarte Einsatz-Fächer sind durch eine Trennwand voneinander getrennt. Jedes Einsatz-Fach weist in radialer Richtung innenseitig eine Einlass-Öffnung auf, durch die genau ein kugelförmiges oder kugelartiges, festes oder wachsweiches Stück der waschaktiven Substanz durch Drehen des Gehäuse-Einsatzes um einen Magazin-Winkel und schwerkraftbedingt in das Einsatz-Fach hineingelangt. Jedes Einsatz-Fach weist in radialer Richtung außenseitig eine Auslass-Öffnung auf, durch die das genau eine Stück der waschaktiven Substanz in dem Fach durch Drehen des Gehäuse-Einsatzes um einen Magazin-Winkel und schwerkraftbedingt aus dem Einsatz-Fach wieder herausgelangt. Der Magazin-Winkel α entspricht dem Quotienten aus dem vollen Umfang (360°) und der Gesamtzahl F der der Fächer in dem Gehäuse-Einsatz (a = 360°/F). Durch Drehen des Einsatzes wird zunächst das erste Fach an der Spender-Öffnung angeordnet und durch Weiterdrehen dann das zweite und dann das dritte Fach usw.. Bei zehn Fächern, die bevorzugt gleichmäßig über den Umfang verteilt sind, kann ein Magazin-Winkel von α = 360°/10 = 36° zweckmäßig sein, d. h. durch Drehen des Einsatzes um ca. 36° wird das nächste Fach vor der Spender-Öffnung positioniert, durch Drehen um ca. 72° das übernächste Fach usw.. Jedes Mal, wenn ein Fach zu der Spender-Öffnung verdreht respektive verschoben wird, gelangt genau ein Stück der waschaktiven Substanz aus dem Fach über die Spender-Öffnung in die Spender-Umgebung. Durch Weiterdrehen gelangt ein zweites Stück der waschaktiven Substanz heraus, durch Weiterdrehen ein drittes usw. Jedes Stück der waschaktiven Substanz ist bevorzugt so beschaffen, dass es für genau einen Wasch-oder Reinigungsvorgang ausreicht. In der Anwendung bedeutet das, dass beispielsweise ein erster Anwender vor dem Waschen oder Duschen den Spender betätigt und zu einem späteren Zeitpunkt ein anderer Anwender. Das Stück der waschaktiven Substanz des zweiten (ersten) Anwenders wird von dem ersten (zweiten) Anwender nicht berührt, so dass die Reinheit und Hygiene der Seife betreffende Bedenken beim Anwender unterbleiben. Sofern die Spendervorrichtung überwiegend nur von einem Anwender betätigt wird, erhält dieser vor jedem Waschvorgang stets eine optimale Portion Seife gemäß dem jeweils gespendeten Stück der waschaktiven Substanz. Auch dies begünstigt die Hygiene beim Handhaben der waschaktiven Substanz. Damit werden wesentliche Nachteile der Seifenhandhabung gemäß dem Stand der Technik mit der erfindungsgemäßen Vorrichtung beseitigt, die einfach und somit kostengünstig herzustellen ist.

Die Drehung um den Winkelbereich (a), der geometrisch einem Kreis-Bogenabschnitt des Magazins entspricht, erfolgt vor jeder Waschmaßnahme zum Bereitstellen eines für die Waschmaßnahme erforderlichen Stücks der waschaktiven Substanz. Die Waschmaßnahme kann eine manuelle Körperwäsche betreffen oder eine maschinelle Wäsche, etwa mittels einer Spül- oder Waschmaschine. Der Gehäuse-Körper ist hohlzylinderartig gebildet mit einer kreisrunden oder nahezu kreisrunden Wandfläche und einem an den Umfang der kreisrunden Wandfläche angrenzenden ringartigen Gehäuse-Mantel, wobei in dem ringartigen Gehäuse-Mantel eine Spender-Öffnung vorgesehen ist, durch die durch Drehen des Gehäuse-Einsatzes um den Magazin-Winkel α genau ein Stück der waschaktiven Substanz aus der Spendervorrichtung herausgelangt. Auf der Wandfläche ist innenseitig ein ringsegmentartiges Abdichtmittel in radialer Richtung von demjenigen Bereich des Gehäuse-Mantels beabstandet, in dem die Spender-Öffnung angeordnet ist. Mit dem Abdichtmittel ist zumindest dasjenige Einsatz-Fach zur Gehäuse-Innenseite hin abdichtbar, aus welchem ein Stück der waschaktiven Substanz die Spendervorrichtung durch Drehen des Gehäuse-Einsatzes verlässt. Das Abdichtmittel ist bevorzugt ein (gekrümmtes) Flächenelement und fungiert als eine Art Rakel, an dem beim Drehen des Einsatzes die Bereiche mit den Öffnungen des Einsatzes entlang bewegt werden. Wasser kann - wenn überhaupt - nur in ein Fach eindringen, nämlich in das Fach, welches an der Spender-Öffnung angeordnet ist. Die anderen Fächer sind wegen des Abdichtmittels für Wasser von außen nicht zugänglich. Das Abdichtmittel kann als Bogen mit einem Bogenwinkel von ca. 70° bis ca. 80° gebildet sein, so dass mindestens ein Fach abgedichtet wird, vorzugsweise zwei benachbarte Fächer.

Der Gehäuse-Körper kann ein thermoplastisches Terpolymer, ein Acrylnitril-Butadien-Styrol-Copolymer (ABS), Bio-ABS, Polyamid (PA) und/oder Bio-PA umfasst oder daraus gebildet sein. Ein "Bio"-Material oder "Bio"-Werkstoff (Beispiel: Bio-ABS, Bio-PP sowie Bio-PE, Bio-PA, Bio-PET, siehe unten), wie hierin beschrieben, ist biobasierend beschaffen und umfasst beispielsweise kein oder weniger Erdöl oder keine oder weniger ökologisch problematische petrochemische Inhaltsstoffe. Indem der Gehäuse-Körper aus (Bio-)PP, (Bio-)ABS, und/oder (Bio-)PA gefertigt ist, ist er vergleichsweise hart und bildet eine stabile und robuste Gehäuse-Komponente, die die anderen Gehäuse-Komponenten (Einsatz und Abdeckung) trägt. Der Gehäuse-Körper kann auch ein Metall oder eine Metalllegierung umfassen oder daraus gebildet sein.

Der Gehäuse-Einsatz kann bevorzugt einen kreisrunden oder nahezu kreisrunden Querschnitt aufweisen. Der Gehäuse-Einsatz kann eine Einsatz-Stirnseite aufweisen und eine umfangsseitig an die Einsatz-Stirnseite angrenzende kreisringartige Mantelfläche. Die Einsatz-Stirnseite kann an eine Einsatz-Hohlraum-Wand eines Einsatz-Hohlraums des Gehäuse-Einsatzes angrenzen, wobei die Einsatz-Hohlraum-Wand zumindest eine Rundfläche, Hohlfläche, Wölbfläche, Schrägfläche, Kegel-Fläche und/oder oder Kegelstumpf-Fläche umfasst. Der Einsatz-Hohlraum bildet das Volumen, in dem die Stücke der waschaktiven Substanz in dem Spender aufbewahrt werden. Der Einsatz-Hohlraum ist dadurch befüllbar, dass der Gehäuse-Einsatz vom Gehäuse-Körper abgenommen wird und dann mit Stücken der waschaktiven Substanz befüllt wird.

Der Gehäuse-Einsatz kann zumindest ein Fenster umfassen, womit das Innere der Spendervorrichtung zumindest abschnittsweise sichtbar ist. Der Einsatz kann auch komplett aus einem transparenten oder im Wesentlichen transparenten Material gebildet sein, so dass der von außerhalb der Spendervorrichtung sichtbare Teil des Einsatzes ein Fenster zum Inneren der Spendervorrichtung bildet. Der Gehäuse-Einsatz kann Celluloseacetat (CA), Bio-CA, Polyester, Bio-Polyester, Polyethylenterphthalat (PET), Bio-PET, PA, Bio-PA umfassen oder daraus gebildet sein.

Der Gehäuse-Einsatz kann auch zumindest einen Holz-Werkstoff umfassen oder aus einem Holz-Werkstoff gebildet sein. Gemäß einer bevorzugten Ausgestaltung ist der Gehäuse-Körper aus einem Metall gebildet, beispielsweise aus (gebürstetem) Edelstahl, und der Gehäuse-Einsatz aus einem Holz, wobei die Gehäuse-Abdeckung aus einem elastischen Kunststoff gebildet ist und in oder an dem Einsatz angeordnet ist. Die Gehäuse-Abdeckung kann mehrteilig gebildet sein.

Die Gehäuse-Abdeckung kann ringförmig gebildet sei. Die Gehäuse-Abdeckung kann aus einem elastischen Material gebildet sein, insbesondere aus einem Material, welches Polyethylen (PE), Bio-PE, Polypropylen (PP) und/oder Bio-PP umfasst oder daraus gebildet ist. Der somit elastische Deckel lässt sich auf das Gehäuse klemmend aufsetzen und schmiegt sich an Dichtkanten oder andere Gehäuse-Bereiche elastisch an. Das elastische Material wird außerdem vom Anwender als ergonomisch und griffig empfunden, so dass die Handhabbarkeit der Spendervorrichtung verbessert wird.

Im Hinblick auf ein Öffnen/Schließen der Spendervorrichtung, etwa zum Befüllen oder Warten/Reinigen, kann es zweckmäßig sein, wenn zumindest ein Verbindungsmittel zum drehfesten Verbinden der Gehäuse-Abdeckung mit dem Gehäuse-Einsatz vorgesehen ist. An dem Einsatz kann beispielsweise randseitig ein Kragen oder eine Wulst vorgesehen sein, in die eine korrespondierende Aussparung oder Nut oder Führung der Abdeckung eingreift respektive einrastet, sodass sich beim Betrieb der Spendervorrichtung, d. h. beim Spenden, durch Drehen der Abdeckung auch der Einsatz in dem Gehäusekörper mitdrehen lässt. Es kann eine bajonettartige Verbindung zwischen Abdeckung und Einsatz vorgesehen sein, wodurch die Abdeckung beim Befestigen auf dem Einsatz mit einer (geringfügigen) mechanischen Spannung beaufschlagt wird, sodass die Abdeckung (dreh-)fest und "stramm" auf dem Einsatz sitzt. Der Einsatz selbst ist - zusammen mit der Abdeckung - drehbar in dem Gehäuse-Körper angeordnet. Hierdurch wird auch erreicht, dass Abdeckung und Einsatz wasserdicht werden, sodass kein Wasser in das Einsatz-Innere, also dorthin, wo die Stücke der waschaktiven Substanz angeordnet sind, eindringt.

An der Außenseite des Gehäuse-Körpers, insbesondere an der Außenseite der Wandfläche des Gehäuse-Körpers, ist zumindest ein Befestigungsmittel, insbesondere ein eine Schiene umfassendes oder eine Schiene aufnehmendes Befestigungsmittel, angeordnet. Die Schiene kann aus einem Kunststoff oder aus einem Metall gebildet sein. Das Befestigungsmittel kann auch als Saugnapf gebildet sein oder einen Saugnapf umfassen, so dass das Gehäuse auf einem geeigneten Untergrund fixierbar ist. Es kann auch eine Clip- oder Klammer-Befestigung vorgesehen sein, etwa zum Anbringen des Gehäuses an eine Stange, etwa einer Dusch- oder Bade-Armatur.

In oder an der Gehäuse-Abdeckung und/oder in oder an dem Gehäuse-Körper und/oder in oder an dem Gehäuse-Einsatz kann zumindest ein Dichtelement angeordnet sein. Bevorzugt kann die Gehäuse-Abdeckung eine umfangs-außenseitige Dichtkante umfassen, insbesondere mit einem Dichtkantenprofil, und/oder eine umfangs-innenseitige Dichtkante, insbesondere mit einem Dichtkanten-Profil. Die dichtende Wirkung wird insbesondere dadurch begünstigt, wenn sich Abdeckungsring und etwa ein zentraler Fensterbereich des Einsatzes abschnittsweise überlappen.

Damit der Anwender beim Betätigen der Spendervorrichtung hört oder spürt, wenn der Einsatz um einen Magazin-Winkel gedreht wurde, kann zumindest ein Rastmittel der Spendervorrichtung vorgesehen sein. Mit dem Rastmittel ist der Gehäuse-Einsatz durch Drehen um den Magazin-Winkel (a) in zumindest einer Einsatz-Position im Gehäuse-Körper einrastbar. Das Rastmittel kann zumindest eine am Gehäuse-Einsatz oder am Gehäuse-Körper (außenseitig) angeordnete Rastnase umfassen und zumindest eine am Gehäuse-Körper oder am Gehäuse-Einsatz (innenseitig) angeordnete Rastnut.

Im Hinblick auf die Geometrie der kugelförmigen oder kugelähnlichen, festen oder wachsweichen, Stücke einer waschaktiven Substanz, und im Hinblick auf ein effizientes Handling der Stücke der waschaktiven Substanz beim Drehen des Einsatzes, kann vorgesehen sein, dass die Einsatz-Fächer zumindest abschnittweise einen runden Querschnitt oder einen U-förmigen Querschnitt aufweisen. Jedes Fach kann eine Breite aufweisen von ca. 14 mm bis ca. 16 mm, vorzugsweise von ca. 15 mm. Jedes Fach kann eine Länge haben von ca. 14 mm bis ca. 20 mm, vorzugsweise von ca. 14,5 mm.

Um ein Eindringen von (Spritz-)Wasser in die Spendervorrichtung vermehrt zu vermeiden, kann es zweckmäßig sein, wenn in oder an der Spender-Öffnung zumindest abschnittsweise ein Kragen vorgesehen ist, womit ein Eindringen von Wasser in die Spender-Öffnung verhinderbar ist. Der Kragen wirkt wie ein Führungsmittel für herabrinnendes (Spritz- oder Kondens-)Wasser, welches mit dem Kragen an der Öffnung vorbei geleitet wird und somit nicht in die Öffnung eindringt.

Gemäß einer bevorzugten Ausgestaltung ist vorgesehen, dass die Spendervorrichtung eine bestimmte Anzahl von gleichgroßen oder nahezu gleichgroßen kugelförmigen oder nahezu kugelförmigen Stücken der waschaktiven Substanz umfasst, welche in dem Gehäuse-Einsatz angeordnet sind. So kann der Anwender den Spender direkt verwenden und es bedarf keiner Befüllung vor dem Verwenden. Die Abmessungen der Stücke der waschaktiven Substanz sind jeweils geringfügig kleiner als die Abmessungen eines Einsatz-Faches des Gehäuse-Einsatzes, sodass in jedes Einsatz-Fach genau ein Stück der waschaktiven Substanz hineinpasst. Dies wird dorthin durch Drehen des Einsatzes befördert. Durch die Wirkung der Schwerkraft und ggf. durch die Wirkung einer Schrägfläche oder einer abgerundeten Fläche im Spendervolumen wird die Bewegung der Stücke der waschaktiven Substanz in die Fächer begünstigt. Ein Verklemmen oder Verkanten der Stücke der waschaktiven Substanz wird dann vermieden, wenn das Innere des Spenders beispielsweise einen konisch oder sich verjüngenden Bereich umfasst, wodurch die Stücke der waschaktiven Substanz beim drehbedingten Umherrollen in dem Spender eine Bewegungskomponente in Richtung der Einlass-Öffnung und/oder in Richtung der Spender-Öffnung erhalten.

Eine Verbesserung der Handhabung von nicht-flüssigen Waschmitteln, insbesondere im Hinblick auf eine Verwendung in einer Vorrichtung zum Spenden/Dosieren solcher nicht-flüssiger Waschmittel, gelingt ferner durch ein Verfahren nach Anspruch 13. Das Verfahren dient zum Spenden eines kugelförmigen oder kugelähnlichen, festen oder wachsweichen Stücks einer waschaktiven Substanz. Der Gehäuse-Einsatz einer hierin beschriebenen Spendervorrichtung wird demnach um den Magazin-Winkel (a) gedreht, wodurch aus der Spender-Öffnung genau ein Stück der waschaktiven Substanz gespendet wird.

Eine Verbesserung der Handhabung von nicht-flüssigen Waschmitteln, insbesondere im Hinblick auf eine Verwendung in einer Vorrichtung zum Spenden/Dosieren solcher nicht-flüssiger Waschmittel, gelingt ferner durch ein Stück einer waschaktiven Substanz nach Anspruch 14. Das Stück der waschaktiven Substanz ist zum Waschen oder Spülen, insbesondere für die Körperpflege oder für eine Körperteilpflege eines Anwenders, wobei das Stück der waschaktiven Substanz für eine hierin beschriebene Spendervorrichtung beschaffen ist, oder für ein hierin beschriebenes Verfahren zum Spenden des Stücks der waschaktiven Substanz. Das kugelförmige oder kugelähnliche, feste oder wachsweiche Stück der waschaktiven Substanz ist für genau einen Wasch- oder Spülvorgang vorgesehen. Das Stück der waschaktiven Substanz löst sich bei Kontakt mit Wasser in dem Wasser zügig auf, wodurch eine pulvrige oder granulare waschaktive Substanz gebildet wird, bevor ein waschaktiver Schaum gebildet wird. Die Bildung des Schaums gelingt bevorzugt innerhalb weniger Sekunden. Das Stück der waschaktiven Substanz hat einen Durchmesser in einem Durchmesserbereich von ca. 8 mm bis ca. 14 mm, insbesondere einen Durchmesser von ca. 13 mm oder ca. 9 mm bis ca. 11 mm, sodass genau ein Stück der waschaktiven Substanz in genau ein Einsatz-Fach einer hierin beschriebenen Spendervorrichtung hineinpasst.

Bevorzugt umfasst das Stück der waschaktiven Substanz Zitronensäure, zumindest ein Tensid, vorzugsweise das Tensid Natriumcocosulfat (SCS) und/oder das Tensid Natriumcocoisethionat (SCI), Natriumbicarbonat und zumindest ein Fett, oder es ist daraus gebildet. Es können weitere Inhaltsstoffe vorgesehen sein, beispielsweise ein oder mehrere Duftstoffe und/oder ein oder mehrere Farbstoffe. Die Inhaltsstoffe Zitronensäure, Tensid(e), Natriumbicarbonat, Fett bilden bevorzugt eine Grundmasse der waschaktiven Substanz. Bei vorteilhaften Ausgestaltungen werden noch natürliche Duftstoffe, etwa ätherische Öle, und natürliche Farbstoffe, etwa aus Mineralien, zugefügt. Der Inhaltsstoff Natriumbicarbonat bewirkt, dass sich das Stück derwaschaktiven Substanz bei Kontakt mit Wasser vergleichsweise schnell in eine pulvrige oder granulare Substanz verwandelt, und dann in einen waschaktiven Schaum. Dies umso mehr, als das Stück der waschaktiven Substanz nur für einen Waschvorgang dimensioniert ist. Es soll nach dem Waschvorgang kein Reststück oder Pulver oder Granulat des Stücks der waschaktiven Substanz zurückbleiben. Mit der Zitronensäure wird der pH-Wert der waschaktiven Substanz justiert, sodass das die Substanz nahezu pH-neutral ist. Die pH-Neutralität ist ein Vorteil gegenüber herkömmlichen Seifen, die i. d. R. basisch formuliert sind, weil die pH-Neutralität haut- und (Ab-)Wasser respektive umweltschonend ist. Das Stück der waschaktiven Substanz enthält keine verseiften Fette/Öle, sondern Tenside. Damit wird erreicht, dass Dusche, Badewanne, Waschtisch oder Wasch-/Reinigungsvorrichtung durch Rückstände der waschaktiven Substanz nach dem Waschvorgang nicht "verseifen". Die waschaktive Substanz kann ein Detergens enthalten oder daraus gebildet sein, wobei die enthaltenen Tenside bevorzugt aus nachwachsenden Rohstoffen hergestellt sind.

Eine Verbesserung der Handhabung von nicht-flüssigen Waschmitteln gelingt ferner durch eine Verwendung eines kugelförmigen oder kugelähnlichen, festen oder wachsweichen, Stücks einer waschaktiven Substanz nach Anspruch 16. Das Stück der waschaktiven Substanz wird demnach vor einem Wasch- oder Spülvorgang durch einen Anwender aus einer hierin beschriebenen Spendervorrichtung gespendet.

Eine Verbesserung der Handhabung von nicht-flüssigen Waschmitteln gelingt ferner durch ein Gebinde von Stücken einer waschaktiven Substanz nach Anspruch 20. Das Gebinde dient zum Nachfüllen einer hierin beschriebenen Spendervorrichtung. Es umfasst eine definierte Anzahl von hierin beschriebenen Seifenstücken, insbesondere ca. 18 bis ca. 45, insbesondere ca. 20 oder ca. 40, hierin beschriebene Stücke der waschaktiven Substanz. Für einen Bade- oder Dusch-Wasch-Vorgang können größere Kugeln vorgesehen sein, sodass etwa 20 Kugeln in der Spendervorrichtung bevorratet werden können, bei Hand-Wasch-Vorgängen können kleinere Kugeln vorgesehen sein, sodass etwa 40 Kugeln in der Spendervorrichtung bevorratet werden können.

Eine Verbesserung der Handhabung von nicht-flüssigen Waschmitteln gelingt ferner durch ein Spender-Set nach Anspruch 17. Das Spender-Set zum Spenden von Stücken einer waschaktiven Substanz umfasst eine hierin beschriebene Spendervorrichtung und ein hierin beschriebenes Gebinde an Stücken einer waschaktiven Substanz.

Eine Verbesserung der Handhabung von nicht-flüssigen Waschmitteln gelingt ferner durch ein Spender-Set nach Anspruch 18. Das Spender-Set umfasst eine hierin beschriebene Spendervorrichtung und zumindest eine weitere Gehäuse-Abdeckung, wobei die Gehäuse-Abdeckungen des Spender-Sets sich unterscheiden hinsichtlich Farbe, Design, Gestaltung und/oder Beschriftung, sodass vom Anwender wahlweise eine der Gehäuse-Abdeckungen mit der Spendervorrichtung verwendbar ist. Die Gehäuse-Abdeckung ist demnach austauschbar. Durch die Auswahl einer der Abdeckungen kann eine optische Angleichung an die innenarchitektonische Umgebung der Spendervorrichtung erfolgen oder es kann eine Abdeckung gewählt werden, die den Inhalt des Spenders, also die Seifenstücke, besonders kennzeichnet. Dies ist insbesondere dann zweckmäßig, wenn in einem Haushalt von einem ersten Anwender eine erste waschaktive Substanz mit einem ersten Spender verwendet werden soll und von einem zweiten Anwender eine zweite, sich von der ersten waschaktiven Substanz unterscheidende waschaktive Substanz, mittels zweitem Spender, wobei erster und zweiter Spender etwa zueinander benachbart in einer Dusche oder an einer Badewanne angeordnet sind. Die Abdeckung kann außerdem nach saisonalen Ereignissen oder Geschehnissen angepasst werden, beispielsweise kann im Winter eine Abdeckung mit einem winterlichen Motiv verwendet werden oder im Frühjahr eine Abdeckung mit einem blumigen oder frühlingsaffinen Motiv.

Eine Verbesserung der Handhabung von nicht-flüssigen Waschmitteln gelingt ferner durch ein Dosiervorrichtung nach Anspruch 19. Die Dosiervorrichtung dient zur dosierten Ausgabe von gleichartigen, kugelförmigen Festkörpern, bestehend aus einem Dosiergehäuse, einer Festkörperaufnahme und mindestens einer an seinem Außenumfang vorgesehenen Ausgabeöffnung, einem innerhalb des Dosiergehäuses drehbar angeordneten, kreisförmigen Dosierrad mit zahlreichen, an seinem Umfang beabstandeten Dosierungsprofilen, durch welche am Innenumfang des Dosiergehäuses in Richtung der Festkörperaufnahme offene Dosierbereiche gebildet werden und die am Innenumfang des Dosiergehäuses rotierbar sind, und einem teilkreisförmigen (Querschnitt), länglichen Abstreiforgan, welches am Innenumfang der Dosierungsprofile angeordnet ist, wobei das Abstreiforgan jedenfalls einen durch die Dosierungsprofile gebildeten Dosierbereich an der mindestens einen (Ausgabe-)Öffnung vollständig abdeckt.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel einer Spender- respektive Dosiervorrichtung dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1: eine schematische Aufsicht auf eine horizontale Schnittebene durch eine Dosier- respektive Spendervorrichtung,
- Fig. 2: eine schematische Seitenansicht auf eine vertikale Schnittebene durch eine Vorrichtung gemäß Fig. 1,
- Fig. 3: eine Spendervorrichtung in perspektivischer Explosionsansicht,
- Fig. 4A-D: eine Spendervorrichtung gemäß Fig. 3 in verschiedenen Ansichten und
- Fig. 5A-C: einen Gehäuse-Einsatz in verschiedenen Ansichten.

### DETAILLIERTE BESCHREIBUNG VON AUSFÜHRUNGSBEISPIELEN

Wie aus Fig. 1 ersichtlich, besteht die Dosiervorrichtung 1 aus einem Dosiergehäuse 10 mit einer Festkörperaufnahme 100 und mindestens einer an seinem 10 Außenumfang 101 vorgesehenen Ausgabeöffnung 102, einem innerhalb des Dosiergehäuses 10 drehbar angeordneten, kreisförmigen Dosierrad 11 mit zahlreichen, an seinem Umfang 110 beabstandeten Dosierungsprofilen 111, durch welche am Innenumfang 103 des Dosiergehäuses 10 in Richtung der Festkörperaufnahme 100 offene Dosierbereiche 1000 gebildet werden und die am Innenumfang 103 des Dosiergehäuses 10 rotierbar sind, und einem teilkreisförmigen, länglichen Abstreiforgan 12, welches am Innenumfang 1110 der Dosierungsprofile 111 angeordnet ist.

Das Abstreiforgan 12 deckt dabei jedenfalls einen durch die Dosierungsprofile 111 gebildeten Dosierbereich 1000' an der mindestens einen Ausgabeöffnung 102 vollständig ab.

Durch die Befestigungsvorrichtung des Dosiergehäuses 10 wird die Ausrichtung der gesamten Dosiervorrichtung 1 festgelegt. Zur Befüllung und Reinigung der Dosiervorrichtung 1 können das Dosierrad 11 und das Dosiergehäuse 10 vorzugsweise einfach voneinander getrennt werden. Hierzu weist das Dosiergehäuse 10 vorzugsweise eine kreisförmige Aufnahme 104 zur formschlüssigen und drehbaren Aufnahme des Dosierrades 11 auf, wobei am Umfang 1040 der Aufnahme 104 mindestens ein Verbindungsmittel 1041 vorgesehen ist, welches mit einem entsprechend korrespondierenden Verbindungsmittel 115 an dem Dosierrad 11 zur reversiblen Verbindung des Dosierrades 11 an dem Dosiergehäuse 10 korrespondiert.

Zum Befüllen wird die Dosiervorrichtung 1 mit der Rückseite nach unten ausgerichtet auf eine gerade Fläche gelegt. Nach Abnahme des Dosierrades 11 kann die Festkörperaufnahme 100 nun mit den Festkörpern 2 befüllt werden. Durch das begrenzte Füllvolumen ist eine Überfüllung, die ein Verkanten der Festkörper 2 beim Dosierprozess hervorrufen könnte, ausgeschlossen.

Die Tiefe 1001 der Festkörperaufnahme 100 ist zumindest im Bereich des Innenumfangs 1110 der Dosierungsprofile 111 vorzugsweise kleiner als das 3-fache der größten Breite 10002 der Dosierbereiche 1000.

Die Dosierungsprofile 111 weisen vorzugsweise eine sich in Richtung Zentrum Z der Festkörperaufnahme 100 verjüngende Form auf.

Das Dosierrad 11 kann von Hand im Dosiergehäuse 10 verdreht werden.

Durch Drehen des Dosierrades 11 innerhalb des Dosiergehäuses 10 werden ein oder mehrere Festkörper 2 aus der Festkörperaufnahme 100 in den oder die am Innenumfang 103 des Dosiergehäuses 10 durch die Dosierungsprofile 111 freigegebenen Dosierbereiche 1000 des Dosiergehäuses 10 eingefügt. Die kugelförmigen Festkörper 2 befinden sich dabei frei beweglich in der Festkörperaufnahme 100 (dem Joch). Durch die Drehbewegung des Dosierrades wird ein mechanischer Impuls direkt in das Festkörperaufnahme 100 eingeleitet - Verkantungen zwischen den Festkörpern werden gelöst. Die Festkörper 2 ordnen sich so an, dass sie in die Dosierbereiche 1000 fallen.

In einer bevorzugten Ausführungsform der Erfindung ist ein Klick-Mechanismus zwischen dem Dosierrad 11 und dem Dosiergehäuses 10 vorgesehen. Dieses vorzugsweise gut tastbare Einrasten gibt die Position des Dosierrades 11 für den Auslass der Kugeln vor. Zusätzlich werden durch den mechanischen Impuls etwaiger Brücken zwischen den Festkörpern 2 gelöst - und somit eine zuverlässige Vereinzelung sichergestellt.

Die Dosieröffnungen sind vorteilhafterweise so ausgebildet, dass jeweils genau eine Kugel Platz findet. Hierzu ist die Höhe 10000 der Dosierbereiche 1000 kleiner als das 2-fache (vorzugsweise kleiner als das 1,4-fache) der Tiefe 10001 und der Breite 10002 der Dosierbereiche 1000 und die Tiefe 10001 der Dosierbereiche 1000 kleiner als das 2-fache (vorzugsweise kleiner als das 1,4-fache) der Höhe 10000 und der Breite 10002 der Dosierbereiche 1000 und die Breite 10002 der Dosierbereiche 1000 kleiner als das 2-fache (vorzugsweise kleiner als das 1,4-fache) der Höhe 10000 und der Tiefe 10001 der Dosierbereiche 1000. Die Höhe 10000, Tiefe 10001 und/oder die Breite der Dosierbereiche 1000 werden vorzugsweise durch die entsprechende Ausgestaltung der Dosierungsprofile 111 vorgegeben.

An dem Dosierrad 11 ist vorzugsweise eine konische Aufnahme 112 ausgebildet, welche sich von den Dosierungsprofilen 111 in Richtung Außenseite 114 des Dosierrades 11 verjüngt, wobei die durch die Aufnahme 112 an dem Dosierrad 11 gebildete Dosierschräge 113 einen Winkel von mindestens 35° aufweist. Die Dosierschräge 113 beeinflusst das Nachfliesen der Festkörper 2 in die freigegebenen Dosierbereiche 1000 positiv. Die Dosierschräge 113 geht direkt in die vertikale Wandung des Dosierrades 11 über, damit der Fluss der Festkörper 2 zum Joch nicht durch gerade Abschnitte unterbrochen wird. Die Festkörper 2 rollen über die Dosierschräge 113 von mindestens 35°, bis sie in die Dosieröffnungen fallen. Durch die kontinuierliche Steigung wird ein Stocken der Festkörper 2 verhindert.

In einer besonders vorteilhaften Ausführungsform der Erfindung ist an dem Dosiergehäuse 10 mindestens ein Befestigungsorgan (vorzugsweise eine Schwalbenschwanzführung mit Anschlag) oder eine Befestigungsaufnahme vorgesehen, das oder die derart an dem Dosiergehäuse 10 angeordnet und/oder ausgerichtet ist, dass die Ausgabeöffnung 102 an dem Dosiergehäuse 10 sich vorzugsweise in hängender Position seitlich an der Dosiervorrichtung 1 ausgerichtet ist. Der Auslasswinkel sollte dabei jedoch nicht geringer als 15° sein, um ein Stocken der Festkörper 2 beim Herausrollen zu verhindern.

Das Abstreiforgan 12 ist vorzugsweise teilkreisförmig ausgebildet und liegt dichtend an dem Innenumfang 1110 von mindestens zwei Dosierungsprofilen 111 formschlüssig an. Dies verhindert nicht nur das Herausfallen der Festkörper 2, es dichtet auch die Festkörperaufnahme 100 an der Stelle der Ausgabeöffnung 102 gegen Feuchtigkeit ab.

Durch die seitliche Positionierung der Ausgabeöffnung 102 und das Abstreiforgan 12 ist stets der untere Teil der Dosierbereiche 1000 für die Festkörper 2 frei zugänglich. Dies beeinflusst die Qualität der Dosierung positiv, da sich die Festkörper 2 durch die Schwerkraft immer an der untersten Stelle des Jochs ausrichten.

Sollte ein zweiter Festkörper 2 an einem Dosierbereich 1000 hängen bleiben, wird dieser bei der Drehung des Dosierrades 11 und der durch die Drehung entstandene Neigung, wieder herausfallen. Spätestens bei Erreichen des Abstreiforgans 12 wird der zweite Festkörper 2 schonend durch das Abstreiforgan 12 abgestreift. Aufgrund der seitlichen Position des Abstreiforgans 12 - und der somit an dieser Stelle bereits erreichten Neigung ist nur noch ein sehr geringer Impuls notwendig, um den zweiten Festkörper 2 zurück ins Joch zu befördern. Die Festkörper 2 werden auf diese Weise nicht beschädigt.

In einer besonders vorteilhaften Ausführungsform der Erfindung weist das Abstreiforgan 12 eine zumindest einseitige Abrundung 120 auf. Der Vorteil dieser Ausführungsform ist insbesondere darin zu sehen, dass dies ebenfalls eine Beschädigung der Kugeln verhindert.

In einer weiteren bevorzugten Ausführungsform der Erfindung ist an der Aufnahme 104 oder an dem Dosierrad 11 ein umlaufendes Dichtmittel 1040 zur Abdichtung der Festkörperaufnahme 100 gegen Feuchtigkeit ausgebildet, wobei das Dichtmittel 1040 vorzugsweise eine Labyrinthdichtung ist.

Gemäß einer weiteren Ausgestaltung kann vorgesehen sein, dass die Dosiervorrichtung (1) zur dosierten Ausgabe von gleichartigen, kugelförmigen Festkörpern (2), aus einem Dosiergehäuse besteht (10) mit einer Festkörperaufnahme (100) und mindestens einer an seinem (10) Außenumfang (101) vorgesehenen Ausgabeöffnung (102), einem innerhalb des Dosiergehäuses (10) drehbar angeordneten, kreisförmigen Dosierrad (11) mit zahlreichen, an seinem Umfang (110) beabstandeten Dosierungsprofilen (111), durch welche am Innenumfang (103) des Dosiergehäuses (10) in Richtung der Festkörperaufnahme (100) offene Dosierbereiche (1000) gebildet werden und die am Innenumfang (103) des Dosiergehäuses (10) rotierbar sind, und einem teilkreisförmigen, länglichen Abstreiforgan (12), welches am Innenumfang (1110) der Dosierungsprofile (111) angeordnet ist, wobei das Abstreiforgan (12) jedenfalls einen durch die Dosierungsprofile (111) gebildeten Dosierbereich (1000') an der mindestens einen Ausgabeöffnung (102) vollständig abdeckt.

Gemäß einer weiteren Ausgestaltung kann vorgesehen sein, dass die Tiefe (1001) der Festkörperaufnahme (100) zumindest im Bereich des Innenumfangs (1110) der Dosierungsprofile (111) kleiner ist als das 3-fache der größten Breite (10002) der Dosierbereiche (1000).

Gemäß einer weiteren Ausgestaltung kann vorgesehen sein, dass a) die Höhe (10000) der Dosierbereiche (1000) kleiner ist als das 2-fache der Tiefe (10001) und der Breite (10002) der Dosierbereiche (1000) und b) die Tiefe (10001) der Dosierbereiche (1000) kleiner ist als das 2-fache der Höhe (10000) und der Breite (10002) der Dosierbereiche (1000) und c) die Breite (10002) der Dosierbereiche (1000) kleiner ist als das 2-fache der Höhe (10000) und der Tiefe (10001) der Dosierbereiche (1000).

Gemäß einer weiteren Ausgestaltung kann vorgesehen sein, dass die Dosierungsprofile (111) eine sich in Richtung Zentrum (Z) der Festkörperaufnahme (100) verjüngende Form aufweisen.

Gemäß einer weiteren Ausgestaltung kann vorgesehen sein, dass das Dosiergehäuse (10) eine kreisförmige Aufnahme (104) zur formschlüssigen und drehbaren Aufnahme des Dosierrades (11) aufweist, wobei am Umfang (1040) der Aufnahme (104) mindestens ein Verbindungsmittel (1041) vorgesehen ist, welches mit einem entsprechend korrespondierenden Verbindungsmittel (115) an dem Dosierrad (11) zur reversiblen Verbindung des Dosierrades (11) an dem Dosiergehäuse (10) korrespondiert.

Gemäß einer weiteren Ausgestaltung kann vorgesehen sein, dass an der Aufnahme (104) oder an dem Dosierrad (11) ein umlaufendes Dichtmittel (1040) zur Abdichtung der Festkörperaufnahme (100) gegen Feuchtigkeit ausgebildet ist.

Gemäß einer weiteren Ausgestaltung kann vorgesehen sein, dass das Dichtmittel (1040) eine Labyrinthdichtung ist.

Gemäß einer weiteren Ausgestaltung kann vorgesehen sein, dass das Abstreiforgan (12) teilkreisförmig ausgebildet ist und dichtend an dem Innenumfang (1110) von mindestens zwei Dosierungsprofilen (111) formschlüssig anliegt.

Gemäß einer weiteren Ausgestaltung kann vorgesehen sein, dass an dem Dosierrad (11) eine konische Aufnahme (112) ausgebildet ist, welche sich von den Dosierungsprofilen (111) in Richtung Außenseite (114) des Dosierrades (11) verjüngt, wobei die durch die Aufnahme (112) an dem Dosierrad (11) gebildete Dosierschräge (113) einen Winkel von mindestens 35° aufweist.

Gemäß einer weiteren Ausgestaltung kann vorgesehen sein, dass das Abstreiforgan (12) eine zumindest einseitige Abrundung (120) aufweist.

Gemäß einer weiteren Ausgestaltung kann vorgesehen sein, dass an dem Dosiergehäuse (10) mindestens ein Befestigungsorgan oder eine Befestigungsaufnahme vorgesehen ist, das oder die derart an dem Dosiergehäuse (10) angeordnet und/oder ausgerichtet ist, und dass die Ausgabeöffnung (102) an dem Dosiergehäuse (10) in hängender Position seitlich an der Dosiervorrichtung (1) ausgerichtet ist.

Eine Explosionsdarstellung einer Variante einer Spendervorrichtung 50 für eine Verwendung in einer Dusche oder neben einer Badewanne zeigt die Fig. 3. Die Spendervorrichtung 50 umfasst ein mehrteiliges Gehäuse 51 mit einem runden Querschnitt und mit einem topfartigen respektive hohlzylinderartigen Gehäuse-Körper 52, welcher beispielsweise an einer Wand des Badezimmers oder der Dusche (lösbar) befestigbar ist. In dem Gehäuse-Körper 52 ist ein Gehäuse-Einsatz 53 anordbar. Mit der Gehäuse-Abdeckung 54 wird der Gehäuse-Einsatz 53 so in dem Gehäuse-Körper 52 befestigt, dass der Gehäuse-Einsatz 53 drehbar in dem Gehäuse-Körper 52 angeordnet ist. Die fixierte Gehäuse-Abdeckung 54 ist wieder abnehmbar, damit der Einsatz 53 wieder herausgenommen werden kann, etwa zum Befüllen. Die Gehäuse-Abdeckung 54 kann aus einem zumindest bereichsweise elastischen (Kunststoff-) Material gebildet sein. Der Einsatz 53 und der Gehäuse-Körper 52 sind aus einem festen (Kunststoff-)Material oder aus einem Metall oder einer Metalllegierung gebildet. Gemäß einer Variante sind der Einsatz 53 aus Holz gebildet und der Gehäuse-Körper 52 aus (gebürstetem) Edelstahl.

Der Gehäuse-Körper 52 umfasst eine runde Wandfläche 55, welche rückseitig, d. h. außenseitig, ein Befestigungsmittel 56 aufweist, womit der Gehäuse-Körper 52 an einer Badezimmerwand oder anderweitig fixierbar ist. In dem ringartigen Gehäuse-Mantel 57, welcher am Umfang der Wandfläche 55 angeordnet ist, ist eine Spender-Öffnung 58 angeordnet, durch welche bei einem Spendevorgang genau ein kugelförmiges oder kugelähnliches Stück der waschaktiven Substanz gespendet wird. In radialer Richtung von der Spender-Öffnung 58 beabstandet ist auf der Innenseite der Wandfläche 55 ein Abdichtmittel 59 mit kreissegmentartigem respektive bogenförmigem Querschnitt angeordnet, dessen Funktion anhand von Fig. 4A weiter unten beschrieben wird.

Passend zu dem Gehäuse-Körper 52 hat der Einsatz 53 ebenfalls einen runden Querschnitt, sodass der Einsatz 53 mit wenig Spiel in dem Gehäuse-Körper 52 anordbar ist. Umfangsseitig sind in dem Einsatz 53 Einsatz-Fächer 60 angeordnet, wobei jedes Einsatz-Fach 60 radial innenseitig eine Einlass-Öffnung 61 und radial außenseitig eine Auslass-Öffnung 62 aufweist. Zwischen der Einlass-Öffnung 61 und der Auslass-Öffnung 62 hat jedes Einsatz-Fach 60 einen U-förmigen Querschnitt und insofern geometrische Ähnlichkeit mit einem Tunnel. Jedes Einsatz-Fach 60 hat Abmessungen, die geringfügig größer sind als der Durchmesser der kugelförmigen Stücke der waschaktiven Substanz, sodass in jedes Einsatz-Fach 60 genau ein Stück der waschaktiven Substanz hineinpasst. Die Stücke der waschaktiven Substanz werden in dem Einsatz-Hohlraum 63 bevorratet. Der Einsatz-Hohlraum 63 wird von einer leicht gewölbten Einsatz-Stirnseite 64 begrenzt und von einer Einsatz-Hohlraum-Wand 65, welche konisch verläuft, sodass eine Schrägfläche 66 an die Einsatz-Stirnseite 64 angrenzt, welche bewirkt, dass die kugelförmigen Stücke der waschaktiven Substanz schwerkraftbedingt in Richtung Einlass-Öffnung 61 rollen.

In dem Gehäuse 51 sind Rastmittel 67 vorgesehen, wobei an der Mantelfläche 68 des Einsatzes 53 Rastnasen 69 über dem Umfang des Einsatzes 53 verteilt sind, und wobei an der Innenseite des Gehäuse-Mantels 57 über den Umfang verteilte Nuten 70 angeordnet sind, in welche die Rastnasen 69 bei Verrastung eingreifen.

Beim Verschließen der geöffneten Spendervorrichtung 50, etwa nach einem Befüllen mit einem Vorrat respektive einem Gebinde an Stücken der waschaktiven Substanz, wird die Gehäuse-Abdeckung 54 auf den Gehäuse-Mantel 57 aufgesteckt. Zwischen Gehäuse-Abdeckung 54 und Einsatz 53 ist zumindest ein Dichtelement 71 vorgesehen, so dass die Gehäuse-Abdeckung 54 das Innere des Gehäuses 51 nach außen abdichtet. Die Gehäuse-Abdeckung 54 hat die Geometrie eines Kreisrings mit einer Aussparung 72 in der Mitte der Abdeckung 54. In zusammengesetztem Zustand ist die Einsatz-Stirnseite 64 in oder an der Aussparung 72 der Abdeckung 54 angeordnet. Wenn der Einsatz 53 aus einem transparenten oder nahezu transparenten Kunststoff gebildet ist, bildet die Einsatz-Stirnseite 64 ein Fenster 73 im Gehäuse 51, wodurch das Innere des Einsatz-Hohlraums 63 von außen sichtbar wird. Insofern kann ein Anwender durch das Fenster 73 sehen, ob noch Stücke der waschaktiven Substanz im Spender 50 enthalten sind, insbesondere wie viele Stücke der waschaktiven Substanz im Spender 50 enthalten sind. Wird der Vorrat an Stücken der waschaktiven Substanz nach mehreren Spendevorgängen aufgebraucht, erkennt der Anwender dies durch das Fenster 73 und kann ein neues Gebinde Stücke der waschaktiven Substanz zum Befüllen des Spenders 50 beschaffen.

An dem Einsatz 53 sind als Kragen 74 gebildete Verbindungmittel vorgesehen, welche in eine passende Aussparung respektive Nut in der Abdeckung 54 eingreifen. Dadurch gelingt eine drehfeste Verbindung zwischen Einsatz 53 und Deckel 54. Somit kann der Einsatz 53 relativ zum ortsfesten Gehäuse 51, 52 gedreht werden, indem die Abdeckung 54 drehend betätigt wird.

Die Funktion der Spendervorrichtung 50 respektive das Spendeverfahren wird anhand der Figuren 4A bis 4D erläutert. Eine Aufsicht auf eine parallel zur Wandfläche 55 verlaufenden Schnittebene durch die Spendervorrichtung 50 gemäß Fig. 3 kann der Fig. 4A entnommen werden. Der Einsatz 53 ist in dem Gehäuse-Körper 52 drehbar angeordnet, wobei der Gehäuse-Körper 52 ortsfest montiert oder fixiert ist, und wobei sich der Einsatz 53 in dem ortsfesten Gehäuse-Körper 52 um die Mittelachse 75 drehen lässt. Die zu spendenden Stücke der waschaktiven Substanz (nicht dargestellt in den Figuren 3 bis 5C) werden in dem Einsatz-Hohlraum 63 bevorratet, und bei einem Spendevorgang gelangt genau ein Stück der waschaktiven Substanz durch die Spender-Öffnung 58 in die Umgebung des Spenders 50.

Ein Stück der waschaktiven Substanz, dass beispielsweise in das unterste Fach 60' schwerkraftbedingt hineinrollt, kann durch Drehung des Einsatzes 53 im Uhrzeigersinn (rechtsdrehend) in Richtung Spender-Öffnung 58 transportiert werden. Bei einer Drehung um den Magazin-Winkel a, hier α = 36°, erreicht das Stück der waschaktiven Substanz die Position des Fachs neben dem untersten Fach 60', und bei einer weiteren Drehung um den Magazin-Winkel α erreicht das Stück der waschaktiven Substanz die Position des Fachs, das an die Spender-Öffnung 58 angrenzt. Schwerkraftbedingt verlässt ein Stück der waschaktiven Substanz den Spender 50, wenn es durch Drehung des Einsatzes 53 in das Fach 60 transportiert wird, welches an die Spender-Öffnung 58 angrenzt. Erreicht eine der Auslass-Öffnungen 62 die Spender-Öffnung 58, d. h. bei einer Drehung um den Magazin-Winkel a, rastet das Rastmittel 67 jedes Mal ein, so dass der Anwender dies jeweils spürt oder hört.

Gemäß der in den Figuren 3 bis 5C dargestellten Spendervariante sind umfangsseitig 10 Fächer 60 angeordnet. Bei anderen Varianten können weniger oder mehr Fächer vorgesehen sein. Bei zwei der zehn Fächer 60, wie in den Figuren dargestellt, werden die Einlass-Öffnungen 61 nach innen mit dem an der Wandfläche 55 statisch befestigten, gebogenen Abdichtmittel 59 abgedichtet, sodass Feuchtigkeit aus der Spenderumgebung, etwa Wasserdampf oder Spritzwasser vom Duschen/Baden, nicht in den Einsatz-Hohlraum 63 eindringen können. Dadurch bleiben die in dem Einsatz-Hohlraum 63 bevorrateten Stücke der waschaktiven Substanz länger haltbar und verkleben oder verklumpen nicht.

Eine seitliche Ansicht der Spendervorrichtung 50 ist in Fig. 4B dargestellt. Im unteren Bereich des Gehäuse-Mantels 57 ist die Spender-Öffnung 58 angeordnet, durch die pro Spendevorgang genau ein Stück der waschaktiven Substanz das Gehäuse 51 verlässt. Die Abdeckung 54 deckt die Vorderseite abschnittsweise ab und einen Teil des Gehäuse-Mantels 57.

Fig. 4C zeigt die Rückseite des Gehäuses 51, insbesondere das Befestigungsmittel 56, mit dem der Spender 50 an einer Wand oder an einer Duschkabine befestigt werden kann. Das Befestigungsmittel 56 umfass eine Befestigungsschiene mit einer Verjüngung. Die Schiene sitzt in einer Schienenführung auf der Außenseite der Wandfläche 55.

Eine seitliche Schnittansicht der Spendervariante gemäß der Figuren 3 bis 5C ist in Fig. 4D dargestellt. Die Abdeckung 54 umfasst zwei Dichtelemente 71, wobei das erste Dichtelement 71 als Dichtkante gebildet ist, welche in eine Dichtnut am Umfang der Einsatz-Stirnseite 64 greift. In dem abgekanteten Bereich 76 der Abdeckung 54 ist eine Labyrinth-Dichtung 77 vorgesehen, welche formschlüssig oder nahezu formschlüssig in korrespondierende Ausnehmungen des Einsatz-Mantels 68 und des Gehäuse-Mantels 57 greift. Indem die Abdeckung 54 aus einem elastischen Material gebildet ist, sitzt die Abdeckung 54 mit einer leichten mechanischen Spannung auf dem Einsatz 53, was die dichtende Wirkung zwischen Einsatz 53 und Abdeckung 54 begünstigt. Zwischen der Abdeckung 54 und dem Gehäuse-Mantel 57 ist etwas Spiel vorgesehen, sodass sich Einsatz 53 mit Abdeckung 54 leicht in dem Gehäuse-Körper 51 drehen lässt.

Eine Aufsicht auf den Einsatz 53 ist in Fig. 5A dargestellt. Am Umfang des Einsatz-Mantels 68 sind in gleichmäßiger Verteilung über dem Umfang fünf Krägen 74 angeordnet, welche jeweils Bestandteil eines Verbindungsmittels für das Verbinden von Einsatz 53 und Abdeckung 54 sind. Die Die Abdeckung 54 lässt sich mit den Krägen 74 bajonettartig mit dem Einsatz 53 verbinden, was zu einem strammen und die Dichtwirkung der Dichtelemente 71 begünstigenden Sitz der Abdeckung 54 auf dem Einsatz 53 führt.

Die Fig. 5B zeigt eine seitliche Ansicht des Einsatzes 53 gemäß Fig. 5A. Indem die schräg verlaufende Einsatz-Hohlraum-Wand 65 und die Einsatz-Stirnseite 64 etwas aus dem Einsatz 53 herausragen, entsteht ein bündiger Anschluss zwischen Abdeckung 54 und Einsatz 53, so wie es in der zusammengebauten Darstellung gemäß Fig. 4D zu sehen ist. Das radial innere Dichtelement 71 greift in die Dichtnut 78 im Bereich des Umfangs der Einsatz-Stirnseite 64. Gemäß Fig. 5A/B umfasst der Einsatz 53 umfangseitig fünf Rastnasen 69.

Eine Aufsicht auf den Einsatz-Hohlraum 69 gestattet Fig. 5C. Durch die Schwerkraft und mit Hilfe der schräg verlaufenden Einsatz-Hohlraum-Wand 65 gelangen die Stücke der waschaktiven Substanz in die unten angeordneten Fächer 60, 60' des Einsatzes 53. Durch Drehung des Einsatzes 53 werden die Stücke der waschaktiven Substanz auf einer kreissegmentartigen Bahnkurve nach oben befördert, wo sie bei Erreichen der Spender-Öffnung 58 aus dem Spender 50 herausfallen.

Die Stücke der waschaktiven Substanz sind so beschaffen, dass sie für einen Waschvorgang ausreichen. Es ist pro Waschvorgang demnach nur ein Spendevorgang erforderlich. Die Stücke der waschaktiven Substanz können jederzeit nachgefüllt werden, beispielsweis mit einem abgezählten, auf das Volumen des Spenders abgestimmten Gebinde an Stücken der waschaktiven Substanz, wobei das Gebinde in Karton oder Papier verpackt sein kann. Eine Kunststoff-Verpackung für das Gebinde ist nicht erforderlich, was in ökologischer Hinsicht zweckmäßig und effizient ist. Anders als bei Kunststoff-Verpackungen, etwa von Flüssigseifen, kann die Papier-oder Kartonverpackung des Gebindes biologisch abgebaut werden. Ein weiterer ökologischer Vorteil des hierin beschriebenen Spenderkonzepts besteht darin, dass die Stücke der waschaktiven Substanz rückstandslos verbraucht werden. In dem Spender 50 bleiben auch nach vergleichsweise vielen Spendevorgängen keine Rückstände der waschaktiven Substanz zurück. Auch das ist in ökologischer Hinsicht zweckmäßig und effizient.

### BEZUGSZEICHENLISTE

- 1: Dosiervorrichtung
- 2: Festkörper
- 10: Dosiergehäuse
- 11: Dosierrad
- 12: Abstreiforgan
- 50: Spendervorrichtung
- 51: Gehäuse
- 52: Gehäuse-Körper
- 53: Gehäuse-Einsatz
- 54: Gehäuse-Abdeckung
- 55: Wandfläche
- 56: Befestigungsmittel
- 57: Gehäuse-Mantel
- 58: Spender-Öffnung
- 59: Abdichtmittel
- 60, 60': Einsatz-Fach
- 61: Einlass-Öffnung
- 62: Auslass-Öffnung
- 63: Einsatz-Hohlraum
- 64: Einsatz-Stirnseite
- 65: Einsatz-Hohlraum-Wand
- 66: Schrägfläche
- 67: Rastmittel
- 68: Mantelfläche
- 69: Rastnase
- 70: Rastnut
- 71: Dichtelement
- 72: Aussparung
- 73: Fenster
- 74: Kragen
- 75: Mittelachse
- 76: abgekanteter Bereich
- 77: Labyrinthdichtung
- 78: Dichtnut
- 100: Festkörperaufnahme
- 101: Außenumfang
- 102: Ausgabeöffnung
- 103: Innenumfang des Dosiergehäuses
- 104: Aufnahme am Dosiergehäuse
- 110: Umfang am Dosierrad
- 111: Dosierungsprofile am Dosierrad
- 112: konische Aufnahme
- 113: Dosierschräge
- 114: Außenseite des Dosierrades
- 115: Verbindungsmittel an dem Dosierrad
- 120: Abrundung am Abstreiforgan
- 1000, 1000': Dosierbereiche in der Festkörperaufnahme
- 1001: Tiefe der Festkörperaufnahme
- 1040: Umfang der Aufnahme
- 1041: Verbindungsmittel an der Aufnahme
- 1042: Dichtmittel an der Aufnahme
- 1110: Innenumfang an den Dosierungsprofilen
- 10000: Höhe der Dosierbereiche
- 10001: Tiefe der Dosierbereiche
- 10002: größte Breite der Dosierbereiche
- Z: Zentrum der Festkörperaufnahme
- F: Gesamtzahl der Einsatz-Fächer
- α: Magazin-Winkel

## Patentansprüche

1. Spendervorrichtung (50) zum kontrollierbaren Spenden von vereinzelten kugelförmigen oder kugelähnlichen, festen oder wachsweichen, in die Spendervorrichtung (50) einfüllbaren Stücken einer waschaktiven Substanz, wobei die Stücke der waschaktiven Substanz an einen an einen Anwender spendbar sind,
wobei jedes der Stücke der waschaktiven Substanz eine Stück-Größe aufweist, so dass das Stück der waschaktiven Substanz für genau einen Waschvorgang, insbesondere des Körpers oder eines Körperteils des Anwenders, geeignet ist,
wobei die Spendervorrichtung (50) ein mehrteiliges, an einer Wand oder auf einem Untergrund befestigbares, einen runden Gehäusequerschnitt aufweisenden Gehäuse (51) umfasst, und
wobei das Gehäuse (51) mehrteilig gebildet ist und ein Gehäuse-Körper (52) umfasst, einen in dem Gehäuse-Körper (52) lösbar einsetzbaren und in dem Gehäuse-Körper (52) drehbar gelagerten Gehäuse-Einsatz (53) und eine auf dem Gehäuse-Körper (52) und/oder auf dem Gehäuse-Einsatz (53) anordbaren Gehäuse-Abdeckung (54),
**dadurch gekennzeichnet,**
**dass** der Gehäuse-Einsatz (53) umfangseitig mehrere Einsatz-Fächer (60) aufweist,
wobei zwei benachbarte Einsatz-Fächer (60) durch eine Trennwand voneinander getrennt sind, und wobei jedes Einsatz-Fach (60) in radialer Richtung innenseitig eine Einlass-Öffnung (61) aufweist, durch die genau ein Stück der waschaktiven Substanz durch Drehen des Gehäuse-Einsatzes (53) um einen Magazin-Winkel (a) und schwerkraftbedingt in das Einsatz-Fach (60) hineingelangt, sowie in radialer Richtung außenseitig eine Auslass-Öffnung (62), durch die genau ein Stück der waschaktiven Substanz durch Drehen des Gehäuse-Einsatzes (53) um einen Magazin-Winkel (a) und schwerkraftbedingt aus dem Einsatz-Fach (60) herausgelangt,
**dass** der Gehäuse-Körper (52) hohlzylinderartig gebildet ist mit einer kreisrunden oder nahezu kreisrunden Wandfläche (55) und einem an den Umfang der kreisrunden Wandfläche (55) angrenzenden ringartigen Gehäuse-Mantel (57), wobei in dem ringartigen Gehäuse-Mantel (57) eine Spender-Öffnung (58) vorgesehen ist, durch die durch Drehen des Gehäuse-Einsatzes (53) um den Magazin-Winkel (a) genau ein Stück der waschaktiven Substanz aus der Spendervorrichtung (50) herausgelangt, und
**dass** auf der Wandfläche (55) innenseitig ein ringsegmentartiges Abdichtmittel (59) in radialer Richtung von dem Bereich des Gehäuse-Mantels (57) beabstandet ist, in dem die Spender-Öffnung (58) angeordnet ist, wobei mit dem Abdichtmittel (59) zumindest dasjenige Einsatz-Fach (60) zur Gehäuse-Innenseite hin abdichtbar ist, aus welchem ein Stück der waschaktiven Substanz die Spendervorrichtung (50) durch Drehen des Gehäuse-Einsatzes (53) verlässt.

2. Spendervorrichtung (50) nach Anspruch 1, **dadurch gekennzeichnet, dass** der Gehäuse-Körper (52) ein thermoplastisches Terpolymer, ein Acrylnitril-Butadien-Styrol-Copolymer (ABS), Bio-ABS, Polyamid (PA) und/oder Bio-PA umfasst oder daraus gebildet ist, und/oder dass der Gehäuse-Körper (52) ein Metall oder eine Metalllegierung umfasst oder daraus gebildet ist.

3. Spendervorrichtung (50) nach Anspruch 1 oder 2, **dadurch gekennzeichnet, dass** der Gehäuse-Einsatz (53) einen kreisrunden oder nahezu kreisrunden Querschnitt aufweist, dass der Gehäuse-Einsatz (53) eine Einsatz-Stirnseite (64) aufweist und eine umfangsseitig an die Einsatz-Stirnseite (64) angrenzende kreisringartige Mantelfläche (68), und dass die Einsatz-Stirnseite (64) an eine Einsatz-Hohlraum-Wand (65) eines Einsatz-Hohlraums (63) des Gehäuse-Einsatzes (53) angrenzt, wobei die Einsatz-Hohlraum-Wand (65) zumindest eine Rundfläche, Hohlfläche, Wölbfläche, Schrägfläche, Kegel-Fläche und/oder oder Kegelstumpf-Fläche umfasst, wobei der Gehäuse-Einsatz (53), bevorzugt, zumindest ein Fenster (73) umfasst, womit das Innere der Spendervorrichtung (50) zumindest abschnittsweise sichtbar ist.

4. Spendervorrichtung (50) nach einem der Ansprüche 1 bis 3, **dadurch gekennzeichnet, dass** der Gehäuse-Einsatz (53) Celluloseacetat (CA), Bio-CA, Polyester, Bio-Polyester, Polyethylenterphthalat (PET), Bio-PET, PA, Bio-PA umfasst oder daraus gebildet ist, und/oder dass der Gehäuse-Einsatz (53) zumindest einen Holz-Werkstoff umfasst oder daraus gebildet ist.

5. Spendervorrichtung (50) nach einem der Ansprüche 1 bis 4, **dadurch gekennzeichnet, dass** die Gehäuse-Abdeckung (54) ringförmig gebildet ist, und/oder dass die Gehäuse-Abdeckung (54) aus einem elastischen Material gebildet ist, insbesondere aus einem Material, welches Polyethylen (PE), Bio-PE, Polypropylen (PP) und/oder Bio-PP umfasst oder daraus gebildet ist.

6. Spendervorrichtung (50) nach einem der Ansprüche 1 bis 5, **dadurch gekennzeichnet, dass** zumindest ein Verbindungsmittel (74) zum drehfesten Verbinden der Gehäuse-Abdeckung (54) mit dem Gehäuse-Einsatz (53) vorgesehen ist.

7. Spendervorrichtung (50) nach einem der Ansprüche 1 bis 6, **dadurch gekennzeichnet, dass** an der Außenseite des Gehäuse-Körpers (52), insbesondere an der Außenseite der Wandfläche (55) des Gehäuse-Körpers (52), zumindest ein Befestigungsmittel (56), insbesondere ein eine Schiene umfassendes oder eine Schiene aufnehmendes Befestigungsmittel (56), angeordnet ist.

8. Spendervorrichtung (50) nach einem der Ansprüche 1 bis 7, **dadurch gekennzeichnet, dass** in oder an der Gehäuse-Abdeckung (54) und/oder in oder an dem Gehäuse-Körper (52) und/oder in oder an dem Gehäuse-Einsatz (53) zumindest ein Dichtelement (71) angeordnet ist, und/oder
dass die Gehäuse-Abdeckung (54) eine umfangs-außenseitige Dichtkante, insbesondere mit einem Dichtkantenprofil, umfasst und/oder eine umfangsinnenseitige Dichtkante, insbesondere mit einem Dichtkanten-Profil.

9. Spendervorrichtung (50) nach einem der Ansprüche 1 bis 8, **gekennzeichnet durch** Rastmittel (67), wodurch der Gehäuse-Einsatz (53) **durch** Drehen um den Magazin-Winkel (a) in einer Einsatz-Position im Gehäuse-Körper (51) einrastbar ist, wobei das Rastmittel, bevorzugt, (67) zumindest eine am Gehäuse-Einsatz (53) außenseitig angeordnete Rastnase (69) umfasst und zumindest eine am Gehäuse-Körper (52) innenseitig angeordnete Rastnut (70).

10. Spendervorrichtung (50) nach einem der Ansprüche 1 bis 9, **dadurch gekennzeichnet, dass** die Einsatz-Fächer (60) zumindest abschnittweise einen runden Querschnitt oder einen U-förmigen Querschnitt aufweisen.

11. Spendervorrichtung (50) nach einem der Ansprüche 1 bis 10, **dadurch gekennzeichnet, dass** in oder an der Spender-Öffnung (58) zumindest abschnittsweise ein Kragen vorgesehen ist, womit ein Eindringen von Wasser in die Spender-Öffnung (58) verhinderbar ist.

12. Spendervorrichtung (50) nach einem der Ansprüche 1 bis 11, **gekennzeichnet durch** eine Anzahl von gleichgroßen oder nahezu gleichgroßen kugelförmigen oder nahezu kugelförmigen Stücken der waschaktiven Substanz, welche in dem Gehäuse-Einsatz (53) angeordnet sind, und deren Abmessungen jeweils geringfügig kleiner sind als die Abmessungen eines Einsatz-Faches (60) des Gehäuse-Einsatzes (53), sodass in jedes Einsatz-Fach (60) genau ein Stück der waschaktiven Substanz hineinpasst.

13. Verfahren zum Spenden eines kugelförmigen oder kugelähnlichen, festen oder wachsweichen Stückes einer waschaktiven Substanz, , **dadurch gekennzeichnet, dass** der Gehäuse-Einsatz (53) einer Spendervorrichtung (50) nach einem der Ansprüche 1 bis 12 um den Magazin-Winkel (a) gedreht wird, wodurch aus der Spender-Öffnung (58) ein Stück einer waschaktiven Substanz gespendet wird.

14. Kugelförmiges oder kugelähnliches, festes oder wachsweiches Stück einer waschaktiven Substanz, zum Waschen oder Spülen, insbesondere für die Körperpflege oder für eine Körperteilpflege eines Anwenders,
wobei das Stück der waschaktiven Substanz für eine Spendervorrichtung (50) nach einem der Ansprüche 1 bis 12 geeignet ist, oder für ein Verfahren zum Spenden eines Stücks einer waschaktiven Substanz nach Anspruch 13, und
wobei das kugelförmige oder kugelähnliche, feste oder wachsähnliche Stück einer waschaktiven Substanz für genau einen Wasch- oder Spülvorgang vorgesehen ist,
**dadurch gekennzeichnet, dass** sich das Stück der waschaktiven Substanz bei Kontakt mit Wasser in dem Wasser zumindest teilweise auflöst, wodurch zunächst eine pulvrige oder granulare waschaktive Substanz gebildet wird, und anschließend ein waschaktiver Schaum, wobei dass das Stück der waschaktiven Substanz einen Durchmesser hat in einem Durchmesserbereich von ca. 8 mm bis ca. 14 mm, insbesondere einen Durchmesser von ca. 13 mm oder ca. 9 mm bis ca. 11 mm, sodass das Stück der waschaktiven Substanz in ein Einsatz-Fach (60) einer Spendervorrichtung (50) nach einem der Ansprüche 1 bis 12 hineinpasst.

15. Stück der waschaktiven Substanz nach Anspruch 14, **dadurch gekennzeichnet, dass** das Stück der waschaktiven Substanz Zitronensäure, zumindest ein Tensid, vorzugsweise das Tensid Natriumcocosulfat (SCS) und/oder das Tensid Natriumcocoisethionat (SCI), Natriumbicarbonat und zumindest ein Fett umfasst oder daraus gebildet ist, wobeider bei Wasserkontakt daraus gebildete waschaktive Schaum, bevorzugt, pH-neutral ist.

16. Verwendung eines kugelförmigen oder kugelähnlichen, festen oder wachsweichen Stücks einer waschaktiven Substanz, insbesondere eines Stücks der waschaktiven Substanz nach Anspruch 14 oder 15, d**adurch gekennzeichne**t, dass das Stück der waschaktiven Substanz vor einem Wasch- oder Spülvorgang durch einen Anwender aus einer Spendervorrichtung (50) nach einem der Ansprüche 1 bis 12 gespendet wird.

17. Gebinde aus kugelförmigen oder kugelähnlichen, festen oder wachsweichen Stücken einer waschaktiven Substanz zum Nachfüllen einer Spendervorrichtung nach einem der Ansprüche 1 bis 12, **gekennzeichne**t durch eine definierte Anzahl von Stücken einer waschaktiven Substanz nach Anspruch 14 oder 15, insbesondere durch ca. 18 bis ca. 45 Stücke, insbesondere ca. 20 oder ca. 40 Stücke, nach Anspruch 14 oder 15.

18. Spender-Set zum Spenden von kugelförmigen oder kugelähnlichen, festen oder wachsweichen Stücken einer waschaktiven Substanz, **gekennzeichnet durch** eine Spendervorrichtung (50) nach einem der Ansprüche 1 bis 12, und **durch** ein Gebinde nach Anspruch 17, und/oder **durch** eine Spendervorrichtung (50) nach einem der Ansprüche 1 bis 12, und **durch** zumindest eine weitere Gehäuse-Abdeckung, wobei die Gehäuse-Abdeckungen (54) des Spender-Sets sich unterscheiden hinsichtlich Farbe, Design, Gestaltung und/oder Beschriftung, sodass wahlweise eine der Gehäuse-Abdeckungen mit der Spendervorrichtung (50) verwendbar ist.

19. Dosiervorrichtung (1) zur dosierten Ausgabe von gleichartigen, kugelförmigen Festkörpern (2), bestehend aus einem Dosiergehäuse (10) mit einer Festkörperaufnahme (100) und mindestens einer an seinem (10) Außenumfang (101) vorgesehenen Ausgabeöffnung (102), einem innerhalb des Dosiergehäuses (10) drehbar angeordneten, kreisförmigen Dosierrad (11) mit zahlreichen, an seinem Umfang (110) beabstandeten Dosierungsprofilen (111), durch welche am Innenumfang (103) des Dosiergehäuses (10) in Richtung der Festkörperaufnahme (100) offene Dosierbereiche (1000) gebildet werden und die am Innenumfang (103) des Dosiergehäuses (10) rotierbar sind, und einem teilkreisförmigen, länglichen Abstreiforgan (12), welches am Innenumfang (1110) der Dosierungsprofile (111) angeordnet ist, wobei das Abstreiforgan (12) jedenfalls einen durch die Dosierungsprofile (111) gebildeten Dosierbereich (1000') an der mindestens einen Ausgabeöffnung (102) vollständig abdeckt.
